# FASCICULE DE BREVET EUROPEEN

(11) **EP 0 719 987 B1**
(45) Date de publication et mention de la délivrance du brevet: **08.03.2000**
(21) Numéro de dépôt: 95402953.4
(22) Date de dépôt: 27.12.1995
(51) Int. Cl.: F24C 15/18, F24C 3/08

(54) **Cuisinière à gaz perfectionnée**
Verbesserter Gaskocher
Improved gas cooker

(30) Priorité: 29.12.1994 FR 9415890
(43) Date de publication de la demande: 03.07.1996
(73) Titulaire: GAZ DE FRANCE, 75017 Paris (FR)
(72) Inventeur: Grandveau, Gilles, F-95150 Taverny (FR); Meslif, Alain, F-95270 Saint Martin du Tertre (FR)
(74) Mandataire: Durand, Yves Armand Louis

(56) Documents cités:
- FR-A- 2 436 332
- FR-A- 2 565 670
- GB-A- 2 241 059
- US-A- 2 154 491
- US-A- 4 413 611
- US-A- 5 226 406

## Description

La présente invention a essentiellement pour objet une cuisinière à gaz perfectionnée.

L'évolution de la technique dans le secteur des cuisinières a été très minime ces dernières années.

D'une manière générale, les cuisinières possèdent toujours une seule fonction pour la cuisson de dessus, à savoir la cuisson des denrées alimentaires dans des récipients de formes diverses sur des feux nus ou découverts.

Dès lors, on se trouve toujours confronté avec le problème du nettoyage du dessus de la cuisinière lorsqu'il y a un débordement des récipients. En outre, le chauffage est localisé sur le fond du récipient, de sorte que les denrées qu'il contient ne peuvent pas être cuites d'une manière homogène, c'est-à-dire par un chauffage s'effectuant sur toute la surface de fond et périphérique du récipient.

Par ailleurs, si l'on se reporte par exemple au document FR-A-2 004 693, il a déjà été proposé des cuisinières dont la face de dessus comporte une ouverture définissant un logement apte à recevoir un bac de cuisson formant une friteuse.

Toutefois la résistance électrique chauffante fixée sur la face extérieure du fond du bac ne permet pas de considérer ce bac comme constituant un récipient immédiatement amovible, c'est-à-dire comme un récipient pouvant être à volonté et facilement placé dans l'ouverture de la cuisinière et sorti de cette ouverture, tout comme un récipient habituel de cuisine tel qu'une casserole que l'on pose tout simplement sur la cuisinière et que l'on retire après la cuisson.

Le document GB-A-2241059 décrit également une cuisinière comportant, sur sa face supérieure, une ouverture apte à recevoir un récipient de cuisson.

Ce récipient est classiquement placé sur une plaque de cuisson qui est suspendue au bord de cette ouverture. Par ailleurs, sous cette plaque de brûleur, est monté un brûleur à gaz supporté par une cuvette retenue sur la partie inférieure d'un conduit, lui-même situé sous le bord de l'ouverture.

Ce document décrit donc une cuisinière assurant un chauffage classique des denrées contenues dans un récipient, celui-ci étant placé sur la plaque de brûleur.

La présente invention a donc pour but de remédier aux inconvénients ci-dessus en proposant une cuisinière perfectionnée en ce sens qu'elle permet d'intégrer à la partie de dessus de la cuisinière un récipient utilisable aussi simplement qu'un récipient classique de cuisine, tel qu'une casserole ou même un plat pour servir des aliments cuits, avec en plus l'avantage que les aliments seront chauffés et cuits de manière homogène, et que les problèmes liés au débordement sont pratiquement supprimés.

A cet effet, l'invention a pour objet une cuisinière à gaz perfectionnée dont la face supérieure comporte au moins une ouverture formant logement apte à recevoir un récipient de cuisson sous lequel est monté à l'intérieur de la cuisinière, au moins un brûleur à gaz supporté par une cuvette interposée entre un carter et le fond du récipient, caractérisée en ce que la cuvette est retenue sur le bord de l'ouverture formant logement pour le récipient qui est placé par simple dépose dans ledit logement et dont le bord supérieur affleure sensiblement le plan de la face supérieure de la cuisinière, la paroi de fond du récipient formant avec la cuvette une chambre de combustion et le bord supérieur du récipient formant avec le bord de la cuvette un espace libre pour l'échappement des gaz de combustion.

L'espace libre précité pourra être créé par l'appui du récipient sur des butées ou analogues solidaires de la cuvette.

L'espace libre précité pourra aussi communiquer avec une chambre s'étendant sous la face supérieure de la cuisinière pour former une zone de réchauffement du récipient.

Selon encore une autre caractéristique de l'invention, le carter et la cuvette comportent des ouvertures d'entrée d'air de combustion.

Les ouvertures sur la cuvette sont ménagés dans les côtés de celle-ci et/ou sur des bossages ou analogues prévus dans le fond de la cuvette pour éviter l'écoulement des débordements de denrée au travers de ladite cuvette.

On précisera encore ici qu'entre les côtés de la cuvette et le carter est agencé une paroi formant écran thermique et définissant avec le carter une chambre recevant les éléments de commande du brûleur à gaz.

Le carter sera avantageusement pourvu en partie supérieure d'un hublot permettant la visualisation de la flamme émise par le brûleur.

Le brûleur comporte une tête circulaire montée traversante dans la paroi de fond de la cuvette ou bien constitue une rampe fixée sur ladite paroi de fond.

Mais d'autres caractéristiques et avantages de l'invention apparaîtront mieux dans la description détaillée qui suit et se réfère aux dessins annexés, donnés uniquement à titre d'exemple, et dans lesquels :
- la figure 1 est une vue schématique et en perspective d'une cuisinière à gaz équipée des perfectionnements selon l'invention ;
- la figure 2 est une vue en coupe suivant la ligne II-II de la figure 1 ; et
- la figure 3 est une vue similaire à 1 figure 2, mais illustrant un autre mode de réalisation de l'invention.

En se reportant tout d'abord à la figure 1, on voit une cuisinière à gaz, qui, suivant un exemple de réalisation, forme un bloc parallélépipèdique 1 dont la face avant est munie d'une porte 2 d'accès à un four et d'une pluralité de boutons 3 de commande d'arrivée et d'extinction de gaz alimentant les feux de la cuisinière.

Suivant l'exemple de réalisation représenté, la face supérieure 4 de la cuisinière est équipée de deux têtes de brûleur classiques 5 dont la flamme découverte pourra chauffer des récipients quelconques de cuisine placés sur lesdites têtes.

Comme on le voit mieux sur la figure 2, la face supérieure 4 de la cuisinière 1 comporte une ouverture formant logement 6 apte à recevoir un récipient 7 permettant la cuisson de denrées alimentaires quelconques et sous lequel est monté, à l'intérieur de la cuisinière, un brûleur à gaz repéré d'une manière générale en 8.

Il est important d'observer déjà ici que le récipient 7 qui, suivant l'exemple de réalisation représenté, présente la forme d'un bac rectangulaire, est monté aisément amovible dans le logement 6 de a façon qui sera décrite en détail plus loin, et cela de façon à permettre sa manipulation aussi simplement qu'un récipient classique de cuisine que l'on pose sur un brûleur à gaz découvert, tel que le brûleur 5.

On observera encore que le bord supérieur 9 du récipient ou bac 7 affleure sensiblement le plan de la face 4 de dessus de la cuisinière 1.

Le brûleur à gaz 8 situé sous le récipient 7 est, comme on le voit bien sur la figure 2, supporté par une cuvette ou analogue 10 retenue sur le bord 1 de l'ouverture formant logement 6 pour ledit récipient.

Plus précisément, le brûleur 8 comporte une tête circulaire 12 qui est montée traversante dans la paroi de fond 13 de la cuvette 10, ladite cuvette étant interposée entre la paroi de fond 14 du récipient 7 et un carter 15 solidaire du dessous de la face supérieure 4 de la cuisinière, comme on le voit en 16.

Ainsi, lorsque le récipient 7 est placé, par simple dépose, dans le logement 6, la paroi de fond 14 de ce récipient forme avec la cuvette 10 le logement 6 qui constitue une chambre de combustion. Avantageusement, les gaz de combustion se répartiront dans la chambre ou logement 6 pour chauffer uniformément toute la surface extérieure du récipient 7, de sorte que les denrées contenues dans ce récipient seront chauffées et cuites d'une manière homogène, ce qui n'est pas le cas avec les brûleurs à flamme nue, tels que les brû eurs visibles en 5 sur la figure 1.

On a montré en 17 sur la figure 2 un espace libre créé entre le bord supérieur 9 du récipient 7 et le bord 18 de la cuvette 10, lequel bord 18 coopère avec le bord 11 de l'ouverture pratiquée dans la face supérieure 4 de la cuisinière, pour ainsi retenir la cuvette 10.

L'espace libre 17 laissé entre les bords 9 et 18 permet aux gaz de combustion dans le logement ou la chambre 6 de s'échapper vers l'atmosphère extérieure comme matérialisé par des flèches sur la figure 2.

On voit sur cette figure que l'espace libre ou d'échappement 17 est créé par le fait que la paroi de fond 14 du récipient ou bac 7 prend appui sur des butées ou analogues 19 solidaires de la cuvette 10 et faisant saillie vers l'intérieur de celle-ci.

On pourrait parfaitement imaginer, sans sortir du cadre de l'invention, que les butées 19 soient prévues sur le dessous de la paroi de fond 14 du récipient 7 et coopèrent avec la paroi latérale 20 de la cuvette 10. Dans ce dernier cas, les butées pourraient être conformées de façon à former des pieds pour le récipient 7 qui par conséquent pourrait constituer un plat creux ou un légumier pouvant être posé directement sur une table. Les butées pourraient aussi faire partie intégrante du brûleur 8, dans quel cas le récipient 7 reposerait sur ce brûleur par l'intermédiaire desdites butées. Mais on pourrait parfaitement, sans sortir du cadre de l'invention, faire reposer le récipient directement sur le brûleur 8 qui alors jouerait le r le d'un brûleur autoporteur.

Suivant un autre mode de réalisation, et comme on le voit clairement sur la figure 3, l'espace libre 17 communique avec une chambre 21 qui s'étend sous la face supérieure 4 de la cuisinière et qui débouche vers l'arrière de celle-ci comme on le voit en 22 de manière à permettre l'évacuation des gaz chauds. Ainsi, la chambre 21 formée par la face supérieure 4 de la cuisinière et un prolongement latéral 15a du carter 15 constituent avantageusement une zone permettant le réchauffage de récipients utilisés habituellement pour la cuisine, étant entendu que le ou les récipients à réchauffer devront tout simplement être placés sur la face supérieure 4 de la cuisinière au-dessus de la chambre 21.

Le carter 15 comporte dans son fond des ouvertures 23 d'entrée d'air comburant. La cuvette 10 comprend elle aussi des ouvertures 24 formant entrées pour l'air comburant.

Dans le mode de réalisation de la figure 2, les ouvertures 24 sont ménagées au sommet d'un bossage 25 prévu sur le fond 13 de la cuvette 10, tandis que dans le mode de réalisation de la figure 3, les entrées d'air comburant 24 sont prévues sur au moins l'un des côtés 20 de la cuvette 10 qui, comme expliqué précédemment, permet de recueillir les débordements de denrées.

Ainsi, dans un cas comme dans l'autre, les entrées d'air 24 empêcheront l'écoulement vers le carter 15 des débordements de denrée retenus par la cuvette 10. Dans la réalisation de la figure 2, on notera que l'air comburant sera réparti autour de la tête 12 du brûleur 8 traversant le fond 13 de la cuvette 10 au niveau du bossage 25 comportant les ouvertures 24.

On a montré en 26 sur les figures 2 et 3 une paroi formant écran thermique vis-à-vis du logement 6 formant chambre de répartition des gaz chauds autour du récipient 7. Cette paroi 26 définit avec le carter 15 une chambre 27 recevant les éléments de commande du brûleur à gaz 8. Ces éléments de commande sont essentiellement constitués par un robinet thermostatique 28. Ce dernier est prévu sur une conduite 29 raccordée à un ensemble 30 formant système venturi et injecteur de gaz, qui est raccordé au brûleur 8, comme cela est bien visible sur les figures 2 et 3.

En partie supérieure du carter 15, est prévu un hublot 31 que l'on voit sur les figures 1, 2 et 3 et qui permet avantageusement de visualiser la flamme émise par le brûleur 8.

Dans le mode de réalisation de la figure 3, on a utilisé les mêmes repères pour désigner les éléments communs à ceux de la figure 2.

Ce mode de réalisation de la figure 3 diffère de celui de la figure 2 par la présence de la chambre de réchauffement 21 déjà décrite, et aussi par l'aménagement des ouvertures d'entrée d'air 24 dans la cuvette 10, le trajet suivi par l'air comburant étant matérialisé par des flèches sur les figures 2 et 3.

Egalement, la réalisation de la figure 3 diffère de celle de la figure 2, en ce que le brûleur 8 est ici une rampe à gaz 32 située à l'intérieur de la cuvette 10 et fixée par vissage ou tout autre moyen approprié sur sa paroi de fond 13. On a encore montré sur la figure 3 un système d'allumage de la rampe 32 qui se compose d'une électrode 33 et d'une commande à distance 34. La sécurité est assurée par un thermocouple 35 qui commande de la coupure du gaz au niveau du robinet 28. On observera que la rampe à gaz 32 permet une construction de l'ensemble réduite en hauteur et assurant une bonne répartition de la chaleur dans la chambre de combustion 6 autour du récipient 7.

On notera encore que le bord 9 du récipient 7 prend directement appui sur le dessus 4 de la cuisinière.

Revenant à la figure 2, on voit en 36 un palpeur de contact pouvant coopérer avec le fond 14 du récipient ou bac amovible 7 et agissant sur le débit gaz du robinet thermostatique 28.

On observera encore ici que le bord supérieur 9 du récipient 7 est replié vers l'extérieur pour constituer avantageusement un moyen antigoutte qui, d'ailleurs, coopère étroitement avec le bord supérieur replié 18 de la cuvette 10 supportant le brûleur 8.

On a donc réalisé suivant l'invention une cuisinière à gaz équipée d'un ensemble compact avec bac aisément amovible et pouvant être chauffé de manière homogène sur toute sa surface, les problèmes de nettoyage se limitant au bac lui-même, comme ce serait le cas avec un récipient de cuisine habituel. En outre, la source de chaleur chauffant le bac est en quelque sorte enfermée et il n'y a pas de problèmes de sécurité à la flamme, de même qu'il n'y a pas de risque de renversement du bac. Enfin, en cas de débordements, il suffira de nettoyer le dessus de la cuisinière autour du bac, étant entendu que les débordements parvenant vers l'intérieur de la cuisinière seront récupérés par la cuvette supportant le brûleur, et cela sans risque d'obturation des ouvertures ou ouïes de passage de l'air comburant.

Bien entendu, l'invention n'est nulle ent limitée aux modes de réalisation décrits et illustrés qui n'ont été donnés qu'à titre d'exemple.

C'est ainsi que le brûleur à gaz pourrait être fixé sur le carter au lieu de l'être sur la cuvette. Egalement, la cuisinière pourrait tout simplement constituer un bloc de cuisson réduit à sa plus simple expression, c'est-à-dire tel qu'on le voit sur les figures 2 et 3.

## Revendications

1. Cuisinière à gaz perfectionnée dont la face supérieure (4) comporte au moins une ouverture formant logement (6) apte à recevoir un récipient de cuisson (7) sous lequel est monté, à l'intérieur de la cuisinière, au moins un brûleur à gaz (8) supporté par une cuvette (10) interposée entre un carter (15) et le fond (14) du récipient (7),caractérisée en ce que la cuvette (10) est retenue sur le bord (11) de l'ouverture formant logement (6) pour le récipient (7) qui est placé par simple dépose dans ledit logement et dont le bord supérieur (9) affleure sensiblement le plan de la face supérieure (4) de la cuisinière, la paroi de fond (14) du récipient (7) formant avec la cuvette (10) une chambre de combustion et le bord supérieur (9) du récipient formant avec le bord (18) de la cuvette (10) un espace libre (17) pour l'échappement des gaz de combustion.

2. Cuisinière selon la revendication 1, caractérisée en ce que l'espace libre précité (17) est créé par l'appui du récipient (7) sur des butées ou analogues (19) solidaires de la cuvette (10).

3. Cuisinière selon la revendication 1 ou 2, caractérisée en ce que l'espace libre précité (17) communique avec une chambre (21) s'étendant sous la face supérieure (4) de la cuisinière pour former une zone de réchauffement.

4. Cuisinière selon l'une des revendications précédentes, caractérisée en ce que le carter (15) et la cuvette (10) comportent des ouvertures (23, 24) d'entrée d'air de combustion.

5. Cuisinière selon la revendication 4, caractérisée en ce que les ouvertures (24) sur la cuvette (10) sont ménagées sur les côtés (20) de celle-ci et/ou sur des bossages ou analogues (25) prévus dans le fond (13) de la cuvette pour éviter l'écoulement provenant des débordements de denrée au travers de ladite cuvette.

6. Cuisinière selon l'une des revendications précédentes, caractérisée en ce qu'entre la cuvette (10) et le carter (15) est agencée une paroi (26) formant écran thermique et définissant avec le carter (15) une chambre (27) recevant les éléments de commande (28) du brûleur à gaz.

7. Cuisinière selon l'une des revendications précédentes, caractérisée en ce que le carter (15) est pourvu en partie supérieure d'un hublot (31) permettant la visualisation de la flamme émise par le brûleur (8).

8. Cuisinière selon l'une des revendications précédentes, caractérisée en ce que le brûleur (8) comporte une tête circulaire (12) montée traversante dans la paroi de fond (13) de la cuvette (10) ou bien constitue une rampe (32) fixée sur ladite paroi de fond.

## Patentansprüche

1. Verbesserter Gaskocher, dessen Oberseite (4) wenigstens eine eine Aufnahme (6) bildende Öffnung umfaßt, die geeignet ist, ein Kochgefäß (7) aufzunehmen, unter dem im Inneren des Gaskochers wenigstens ein Gasbrenner (8) angebracht ist, der durch eine Schale (10) zwischen einem Gehäuse (15) und dem Boden (14) des Gefäßes (7) gehalten wird, dadurch gekennzeichnet, daß die Schale (10) am Rand (11) der für das Gefäß (7), das durch einfaches Aufsetzen in besagter Aufnahme (6) angebracht wird und dessen oberer Rand (9) deutlich die Ebene der Oberseite (4) des Kochers berührt, eine Aufnahme bildende Öffnung festgehalten wird, wobei die Seitenwand des Bodens (14) des Behälters (7) mit der Schale (10) und dem oberen Rand (9) des Behälters, der mit dem Rand (18) der Schale (10) einen Freiraum (17) für den Austritt der Verbrennungsgase bildet, einen Verbrennungsschacht bildet

2. Kocher gemäß Anspruch 1, dadurch gekennzeichnet, daß der besagte Freiraum (17) durch den Druck des Gefäßes (17) auf Anschläge oder analoge (19) erfolgt, die mit der Schale (10) fest verbunden sind.

3. Kocher gemäß Anspruch 1 oder 2, dadurch gekennzeichnet, daß der besagte Freiraum (17) mit einer Kammer (21) in Verbindung steht, die sich von der Oberseite (4) des Kochers erstreckt, um eine Heizzone zu bilden.

4. Kocher gemäß einem der vorherigen Ansprüche, dadurch gekennzeichnet, daß das Gehäuse (15) und die Schale (10) Lufteintrittsöffnungen (23, 24) für die Verbrennung beinhalten.

5. Kocher gemäß Anspruch 4, dadurch gekennzeichnet, daß die Öffnungen (24) zur Schale (10) in den Seiten (20) derselben und / oder auf im Boden (13) der Schale vorgesehenen Höckern oder analogen (25) angebracht sind, um das Abfließen der übergekochten Lebensmittel durch die besagte Schale zu verhindern.

6. Kocher gemäß einem der vorherigen Ansprüche, dadurch gekennzeichnet, daß zwischen der Schale (10) und dem Gehäuse (15) eine Wand (26) angebracht ist, die eine Wärmeisolierung bildet und mit dem Gehäuse (15) eine Kammer (27) bildet, die die Steuerelemente (28) des Gasbrenners aufnehmen.

7. Kocher gemäß einem der vorherigen Ansprüche, dadurch gekennzeichnet, daß das Gehäuse (15) auf dem oberen Teil mit einem Bullauge (31) versehen ist, das die Sichtbarmachung der von dem Brenner (8) ausgehenden Flamme erlaubt.

8. Kocher gemäß einem der vorherigen Ansprüche, dadurch gekennzeichnet, daß der Brenner (8) einen runden Kopf (12) beinhaltet, der durch die Bodenwand (13) des Gefäßes (10) hindurchgehend angebracht ist oder der auf besagter Bodenwand eine feste Rampe (32) bildet.

## Claims

1. Improved gas cooker whose upper face (4) comprises at least one opening forming a housing (6) for receiving a cooking recipient (7) under which inside the cooker at least one gas burner (8) is mounted supported by a basin (10) inserted between a housing (15) and the bottom (14) of the recipient (7), characterised in that the basin (10) is retained on the edge (11) of the opening forming a housing (6) for the recipient (7) which is placed by being laid in said housing and whose upper edge (9) approximately is flush with the plane of the upper face (4) of the cooker, the bottom wall (14) of the recipient (7) forming with the basin (10) a combustion chamber and the upper edge (9) of the recipient forming with the edge (18) of the basin (10) a free space (17) for the combustion gases to escape.

2. Cooker according to claim 1, characterised in that said free space (17) is created by the support of the recipient (7) on stops or similar elements (19) integral with the basin (10).

3. Cooker according to claim 1 or 2, characterised in that said free space (17) communicates with a chamber (21) extending under the upper face (4) of the cooker so as to form a heating zone.

4. Cooker according to one of the preceding claims, characterised in that the housing (15) and the basin (10) comprise combustion air intake openings (23, 24).

5. Cooker according to claim 4, characterised in that the openings (234) on the basin (10) are fitted on the sides (20) of the latter and/or on bosses or similar elements (25) provided at the bottom (13) of the basin so as to avoid the flow derived from food overspills through said basin.

6. Cooker according to one of the preceding claims, characterised in that between the basin (10) and the housing (15) a wall (26) is provided forming a heat screen and defining with the housing (15) a chamber (27) receiving the control elements (28) of the gas burner.

7. Cooker according to one of the preceding claims, characterised in that the housing (15) is provided at its upper portion with a window (31) for visualising the flame emitted by the burner (8).

8. Cooker according to one of the preceding claims, characterised in that the burner (8) comprises a circular head (12) mounted traversing in the bottom wall (13) of the basin (10) or even constitutes a ramp (32) secured to said bottom wall.
